# EUROPÄISCHE PATENTANMELDUNG

(11) **EP 4 728 947 A1**
(43) Veröffentlichungstag der Anmeldung: **22.04.2026**
(21) Anmeldenummer: 25208187.2
(22) Anmeldetag: 13.10.2025
(51) Int. Cl.: A47L 9/14

(54) **STAUBSAUGER ZUR REINIGUNG VON BODENFLÄCHEN UND/ODER MÖBELN**

(30) Priorität: 16.10.2024 DE 102024129949
(71) Anmelder: Miele & Cie. KG, 33332 Gütersloh (DE)
(72) Erfinder: Heinrich, Maximilian, 59558 Lippstadt (DE); Yilmaz, Taner, 48155 Münster (DE)

(57) **Zusammenfassung**

Die vorliegende Anmeldung betrifft einen Staubsauger (1) zur Reinigung von Bodenflächen und/oder Möbeln, umfassend ein Gehäuse (2), einen in dem Gehäuse (2) angeordneten Staubraum (3) zur Aufnahme von Schmutzpartikeln, einen dem Staubraum (3) zugeordneten Gehäusedeckel (8), der um eine Schwenkachse (9) relativ zu dem Gehäuse (2) verschwenkbar an dem Gehäuse (2) gelagert ist und zwischen einer eine Öffnung (11) des Staubraums (3) verschließenden Schließstellung (10) und einer die Öffnung (11) des Staubraums (3) freigebenden Offenstellung (12) überführbar ist, sowie einen Saugkanal (14) zur Führung der Schmutzpartikel ausgehend von einem Ansaugrohr (6) über einen Saugstutzen (15) in den Staubraum (3).

Um einen Staubsauger bereitzustellen, bei dem ein Betrieb des Staubsaugers (1) ohne Schmutzsammelbeutel verhindert wird, wird erfindungsgemäß mindestens eine Beutelsperre (38) vorgeschlagen, die von einer Sperrstellung (43), in der ein Schließen des Gehäusedeckels (8) verhindert ist, in eine Freigabestellung (44), in der ein Schließen des Gehäusedeckels (8) freigegeben ist, überführbar ist.

## Beschreibung

Die Erfindung betrifft einen Staubsauger gemäß dem Oberbegriff von Anspruch 1.

Der Staubsauger umfasst ein Gehäuse, in dem ein Staubraum zur Aufnahme von Schmutzpartikeln angeordnet ist. Der Staubraum ist mittels eines an dem Gehäuse gelagerten Gehäusedeckels verschließbar, wobei der Gehäusedeckel insbesondere um eine an dem Gehäuse ausgebildete Schwenkachse relativ zu dem Gehäuse verschwenkbar ist. Auf diese Weise ist der Gehäusedeckel zwischen einer Schließstellung und einer Offenstellung überführbar, wobei der Staubraum bei Vorliegen des Gehäusedeckels in seiner Schließstellung von einer Umgebung des Staubsaugers räumlich getrennt ist, während der Staubraum bei Vorliegen des Gehäusedeckels in seiner Offenstellung derart geöffnet ist, dass ein Zugriff auf bzw. in den Staubraum möglich ist. Ferner verfügt der Staubsauger über einen in dem Gehäuse verlaufenden Saugkanal zur Führung der Schmutzpartikel ausgehend von einem Ansaugrohr über einen Saugstutzen in den Staubraum.

Der Staubsauger kann insbesondere ein Gebläse umfassen, mittels dessen ein Unterdruck erzeugbar ist. Dieser Unterdruck wird genutzt, um einen Luftstrom zu erzeugen, mit dessen Hilfe etwaige Schmutzpartikel aufgesaugt und in Richtung des Staubraums geleitet werden. Der mittels des Gebläses aufgebaute Unterdruck liegt dabei auch in dem Staubraum vor.

Bei zahlreichen Staubsaugern ist es vorgesehen, dass die Schmutzpartikel direkt im Staubraum gesammelt werden, also ohne das Vorhandensein eines Schmutzsammelbeutels. Der gefüllte Staubraum wird ausgeleert und gegebenenfalls gereinigt und kann dann sofort wieder verwendet werden. Dies hat den Vorteil, dass keine Schmutzsammelbeutel beschafft und vorgehalten werden müssen und auch kein zusätzlicher Abfall durch das Wegwerfen der gefüllten Schmutzsammelbeutel anfällt.

Staubsauger, die für den Betrieb ohne Schmutzsammelbeutel vorgesehen sind, haben den Vorteil, dass der Staubraum entsprechend klein ausgebildet werden kann. Dementsprechend kann auch das Gehäuse des Staubsaugers kleiner ausgeführt werden, als es für Staubsauger mit Schmutzsammelbeutel typischerweise der Fall ist. Dies ist nicht zuletzt für Akku-Staubsauger vorteilhaft, da aufgrund eines Gehäuses geringerer Abmessungen ein komfortables Handhaben und Staubsaugen möglich ist.

Aus Sicht von Allergikern ist das Handling mit einem schmutzbeutellosen Staubsauger unvorteilhaft, da ein Entleeren des Staubraums zwangsläufig einen Kontakt mit dem beim Ausleeren aufgewirbelten Staub mit sich bringt und dies zu einer allergischen Reaktion bei der betreffenden Person führen kann. Folglich ist es für allergische Personen ratsam, Staubsauger mit Schmutzsammelbeutel zu nutzen.

Der vorliegenden Anmeldung liegt nach alldem die Aufgabe zugrunde, einen Staubsauger bereitzustellen, bei dem ein Betrieb des Staubsaugers ohne Schmutzsammelbeutel verhindert wird.

Die zugrunde liegende Aufgabe wird erfindungsgemäß mittels eines Staubsaugers mit den Merkmalen des Anspruchs 1 gelöst. Vorteilhafte Ausgestaltungen ergeben sich aus den Unteransprüchen 2 bis 11.

Bei dem Staubsauger kann es sich beispielsweise um einen Staubsauger nach Art eines sogenannten Stielsaugers handeln, der einen als Akku ausgebildeten Energiespeicher sowie ein langgestrecktes Saugrohr umfasst, an dessen dem Boden zugewandten Ende eine Bodendüse angeordnet ist. Ein solcher Staubsauger kann kabellos betrieben werden und ist in bevorzugter Weise selbststehend ausgebildet, sodass der Staubsauger bei Nichtbenutzung derart frei stehend abgestellt werden kann, dass lediglich die Bodendüse auf dem Untergrund aufsteht, während eine gesamte Funktionseinheit des Staubsaugers, die zumindest das Gehäuse, den Staubraum, das Gebläse und den Energiespeicher umfasst, an dem der Bodendüse gegenüberliegenden Ende des Saugrohrs angeordnet und dessen Eigengewicht über das Saugrohr und die Bodendüse in den Untergrund abgeleitet werden kann, sodass der Staubsauger stabil aufrecht auf dem Untergrund steht.

Der erfindungsgemäße Staubsauger ist gekennzeichnet durch mindestens eine Beutelsperre, die von einer Sperrstellung, in der ein Schließen des Gehäusedeckels verhindert ist, in eine Freigabestellung, in der ein Schließen des Gehäusedeckels freigegeben ist, überführbar ist.

Die Überführung der Beutelsperre kann beispielsweise manuell erfolgen, so dass ein Nutzer die Beutelsperre vor dem ordnungsgemäßen Nutzen bzw. Schließen des Deckels zunächst in die Freigabestellung überführen muss. Dies hat den Vorteil, dass ein Nutzer in diesem Zusammenhang darauf gestoßen wird, zu überprüfen, ob ein Schmutzsammelbeutel eingesetzt ist oder nicht. Sollte dies nicht der Fall sein, wird der Nutzer einen Schmutzsammelbeutel einsetzen.

Gemäß einer vorteilhaften Ausgestaltung der Erfindung ist vorgesehen, dass die Beutelsperre federnd gelagert ist, wobei vorzugsweise die Beutelsperre in der Sperrstellung entspannt und in der Freigabestellung gespannt vorliegt. Hierdurch wird erreicht, dass die Beutelsperre bei einem Öffnen des Gehäusedeckels automatisch durch die vorliegende Federkraft von der Freigabestellung in die Sperrstellung überführt wird. Ein neuerliches Schließen des Deckels kann somit wieder nur nach einem Überführen der Beutelsperre von ihrer Sperrstellung in ihre Freigabestellung erfolgen. Die Federkraft kann beispielsweise durch externe Federkraft erzeugt werden, beispielsweise durch die Anordnung einer Schenkelfeder, Torsionsfeder oder Bügelfeder. Auch ist es denkbar, die Federkraft durch eine selbstfedernde Feder zu erzeugen oder aber durch Schwerkraft.

Gemäß einer besonders vorteilhaften Ausgestaltung der Erfindung besitzt der erfindungsgemäße Staubsauger ein Betätigungselement, mittels dessen die Beutelsperre von der Sperrstellung in die Freigabestellung überführbar ist. Dieses Betätigungselement kann beispielsweise von dem Schmutzsammelbeutel gebildet sein, durch dessen Einsetzen in den Staubraum die Beutelsperre in ihre Freigabestellung überführt wird. Auf diese Weise ist garantiert, dass ein Schließen des Gehäusedeckels ausschließlich mit eingesetztem Schmutzsammelbeutel möglich ist.

Das Betätigungselement weiter ausgestaltend ist es ferner von Vorteil, wenn das Betätigungselement von einer Halteplatte zur Halterung eines Schmutzsammelbeutels gebildet ist, die innerhalb des Staubraums angeordnet ist. Somit wird ein Bauteil des Staubsaugers genutzt, das bereits vorhanden ist, so dass ein zusätzliches Betätigungselement nicht erforderlich ist.

In Bezug auf die Halteplatte ist es ferner vorteilhaft, wenn diese an einer dem Staubraum zugewandten Wandung des Gehäuses in einer Aufnahme drehbeweglich gelagert ist, wobei die Halteplatte ausgehend von einer Entnahmeposition, in der sie gegenüber einer Längsachse des Staubraums geneigt ist, in eine Betriebsposition, in der sie im Wesentlichen parallel zu der Längsachse des Staubraums angeordnet ist, überführbar ist, wobei der Saugstutzen ausschließlich bei Vorliegen der Halteplatte in der Betriebsposition in eine entsprechende Durchgangsöffnung in der Halteplatte hineinragt.

Dass die Halteplatte im Wesentlichen parallel zu der Längsachse des Staubraums angeordnet ist, soll im Sinne der vorliegenden Anmeldung so verstanden werden, dass die Halteplatte parallel zu der Längsachse des Staubraums verläuft, wobei Abweichungen von +/- 7° möglich sein sollen.

Dass der Saugstutzen ausschließlich in der Betriebsposition in eine entsprechende Durchgangsöffnung in die Halteplatte hineinragt, soll gemäß der vorliegenden Anmeldung so verstanden werden, dass sich der Saugstutzen in der Betriebsposition selbst und in einer gewissen "Übergangsphase", in der die Halteplatte in Richtung Saugstutzen bewegt wird und beginnt letztgenannten aufzunehmen, innerhalb der Durchgangsöffnung befindet. In der Entnahmeposition befindet sich der Saugstutzen gänzlich außerhalb der Durchgangsöffnung der Halteplatte. Es versteht sich, dass die Halteplatte ein plattenartiges Gebilde ist, dessen Länge und Breite definitionsgemäß eine Dicke der Halteplatte um ein Vielfaches übersteigt.

Erfindungsgemäß wird somit die Halteplatte dazu genutzt, die Beutelsperre zu betätigen, was insbesondere bedeutet, dass die Halteplatte bei der Überführung ausgehend von ihrer Entnahmeposition in die Betriebsposition die Beutelsperre betätigt, also bewegt. Im Detail bedeutet dies, dass die Beutelsperre zunächst in ihrer Sperrstellung vorliegt, in der sie sich in einem entspannten Zustand befindet. Beim Überführen der Halteplatte, an der der Schmutzsammelbeutel befestigt ist, gelangt die Halteplatte an die Beutelsperre, so dass diese beim Bewegen der Halteplatte entsprechend mitbewegt wird. Gelangt die Halteplatte in ihre Betriebsstellung befindet sich die Beutelsperre entsprechend in ihrer Freigabestellung, in der sie sich in einem gespannten Zustand befindet, und der Gehäusedeckel ist verschließbar.

In einer besonders bevorzugten Ausführung der Erfindung ist vorgesehen, dass der Gehäusedeckel auf einer dem Staubraum zugewandten Seite hin mindestens einen Anschlag besitzt, wobei der Gehäusedeckel bei Vorliegen in der Schließstellung mit der in ihrer Betriebsposition vorliegenden Halteplatte in Kontakt steht, wobei die Halteplatte bei Vorliegen in ihrer Betriebsposition an der Beutelsperre in ihrer Freigabestellung anliegt. Hierdurch wird das Schließen des Gehäusedeckels - bei Vorliegen der Halteplatte - besonders komfortabel möglich: Demnach muss die Überführung der Halteplatte von ihrer Entnahmeposition in die Betriebsposition nicht manuell und separat erfolgen, vielmehr erfolgt diese Überführung gleichzeitig beim Schließen des Gehäusedeckels. Während des Schließvorgangs des Deckels gelangt der Anschlag an die Halteplatte, beispielsweise an einen oberen Rand derselben, und schiebt diese in ihre Betriebsposition. Dabei gelangt der Saugstutzen in die dafür vorgesehene Durchgangsöffnung der Halteplatte, so dass der gesammelte Schmutz in den an der Halteplatte angeordneten Schmutzsammelbeutel gelangen kann. Gleichzeitig betätigt die Halteplatte die Beutelsperre, die somit in ihre Freigabestellung gelangt.

Bei geschlossenem Gehäusedeckel befindet sich die Beutelsperre somit in ihrer Freigabestellung, die Halteplatte in ihrer Betriebsposition, wobei die Beutelsperre vorgespannt vorliegt und einen gewissen Druck auf die Halteplatte und den Anschlag ausübt. Wird der Deckel wiederum geöffnet, erfolgt der vorbeschriebene Bewegungsablauf in umgekehrter Weise: Durch das Öffnen des Deckels wird der Anschlag entfernt und der auf die Halteplatte ausgeübte Druck der vorgespannten Beutelsperre verursacht die Überführung der Halteplatte in ihre Entnahmeposition, wobei die Beutelsperre in ihre spannungsfreie Sperrstellung gelangt.

Diese Ausführungsform ist besonders vorteilhaft, weil bei Vorliegen des Schmutzsammelbeutels, also der Halteplatte, ein Schließen des Deckels problemlos erfolgt und die Beutelsperre automatisch in ihre Freigabestellung gelangt.

Im Hinblick auf die Ausbildung der Beutelsperre ist vorteilhafterweise vorgesehen, dass sie mindestens einen Schenkel und eine Basis besitzt, wobei vorzugsweise eine Längsachse des Schenkels mit einer Längsachse der Basis einen Winkel zwischen 75° und 100° einschließt.

Eine weitere vorteilhafte Ausgestaltung der Erfindung sieht vor, dass die Beutelsperre drehbar gelagert ist, wobei eine Drehachse, um die die Beutelsperre drehbar ist, parallel zu der Schwenkachse des Gehäusedeckels verläuft, wobei die Längsachse des Schenkels bei Vorliegen der Beutelsperre in der Sperrstellung in einem Winkel gegenüber einer ebenen Gehäusedeckeloberfläche verläuft und wobei die Längsachse des Schenkels bei Vorliegen der Beutelsperre in der Freigabestellung im Wesentlichen parallel zu der ebenen Gehäusedeckeloberfläche verläuft.

In Bezug auf die Position der Beutelsperre ist es ferner vorteilhaft, wenn diese seitlich neben dem Saugstutzen angeordnet ist.

Darüber hinaus kann es von Vorteil sein, wenn auf beiden Seiten des Saugstutzens jeweils eine Beutelsperre angeordnet ist, wobei die beiden Beutelsperren über einen oberhalb des Saugstutzens verlaufenden Bügel miteinander verbunden sind. Diese Konstruktion ist besonders stabil, wobei einem ungewollten Verkanten einer Beutelsperre vermieden werden.

Die Erfindung weiter ausgestaltend weist der Gehäusedeckel auf einer dem Staubraum zugewandten Seite hin eine Sperrrippe auf, die in einem teilweise geschlossenen Zustand des Gehäusedeckels mit der Beutelsperre im Sperrzustand in Kontakt steht. Als teilweise geschlossener Zustand des Gehäusedeckels wird ein Zustand aufgefasst, in dem sich der Gehäusedeckel nicht in der Offenstellung und nicht in der Schließstellung befindet, also beispielsweise halb geöffnet ist.

Vorteilhafterweise ist der Staubsauger als Akku-Staubsauger ausgebildet und weist einen Energiespeicher auf, der als wiederaufladbarer Akku ausgebildet ist, sowie einen Handgriff, der an dem Gehäuse angeordnet und zur Führung des Staubsaugers vorgesehen ist. Die Erfindung ist bei Akku-Staubsaugern besonders zweckmäßig, da das Vorsehen eines Schmutzsammelbeutels auch bei besonders klein ausgebildeten Staubräumen, wie sie beispielsweise bei Akku-Staubsaugern - die typischerweise ohne Schmutzsammelbeutel betrieben werden - vorliegen. Trotz kleinem Staubraum ist somit der Zugriff auf selbigen erleichtert.

Ein Ausführungsbeispiel der Erfindung ist in den Zeichnungen rein schematisch dargestellt und wird nachfolgend näher beschrieben. Es zeigt:
- Figur 1: Eine dreidimensionale Ansicht eines erfindungsgemäßen Staubsaugers,
- Figur 2: Eine Seitenansicht des Staubsaugers aus Figur 1,
- Figur 3: Eine Draufsicht auf den Staubsauger aus Figur 1,
- Figur 4: Eine dreidimensionale Ansicht des Staubsaugers aus Figur 1 mit abschnittsweise fehlender Außenwand zwecks Einblick in einen Staubraum,
- Figur 5: Einen Vertikalschnitt durch den Staubsauger aus Figur 1 mit geöffnetem Gehäusedeckel,
- Figur 6: Einen Vertikalschnitt durch den Staubsauger aus Figur 1 mit teilweise geöffnetem Gehäusedeckel,
- Figur 7: Einen Vertikalschnitt durch den Staubsauger aus Figur 1 mit vollständig geschlossenen Gehäusedeckel und
- Figur 8: Eine dreidimensionale Ansicht auf eine Unterseite des Gehäusedeckels sowie die Beutelsperre des Staubsaugers aus Figur 1.

Ein erfindungsgemäßer Staubsauger **1** zur Reinigung von Bodenflächen und/oder Möbeln ist in den **Figuren 1 bis 8** dargestellt, wobei die **Figuren 1 bis 4** verschiedene Ansichten des Staubsaugers 1 zeigen. Der Staubsauger **1** ist im vorliegenden Beispiel als Akku-Staubsauger ausgebildet, wobei auch die Ausbildung als klassischer Boden-Staubsauger mit Kabel denkbar ist.

Der gezeigte Staubsauger **1** besitzt ein Gehäuse **2,** in dem sich ein Staubraum **3** zur Aufnahme von nicht in den Figuren dargestellten Schmutzpartikeln befindet. In der **Figur 4** wurde auf die Darstellung eines Teils des Gehäuses **2** verzichtet, so dass ein Teil des Staubraums **3** zu erkennen ist. In einem oberen Bereich des Gehäuses **2** ist ein Handgriff **4** angeordnet, mittels dem der Staubsauger **1** von einer diesen nutzenden Person ergriffen und geführt werden kann. An einer Unterseite **5** des Gehäuses **2** befindet sich ein Ansaugrohr **6,** das mit einem nicht in den Figuren dargestellten Saugrohr oder Bürstenkopf verbunden werden kann.

Der Staubraum **3** besitzt eine Längsachse **7,** wobei der Staubsauger **1** in den Figuren so dargestellt ist, dass die Längsachse **7** des Staubraums **3** mit der Vertikalen zusammenfällt.

Der Staubraum **3** ist mit einem Gehäusedeckel **8** verschließbar, der um eine Schwenkachse **9** relativ zu dem Gehäuse **2** verschwenkbar an dem Gehäuse **2** gelagert ist. Somit ist der Gehäusedeckel **8** von einer Schließstellung **10,** in der eine Öffnung **11** des Staubraums **3** verschlossen ist, in eine Offenstellung **12,** in der die Öffnung **11** des Staubraums **3** freigegeben ist, überführbar. Selbstverständlich sind auch Zwischenstellungen möglich, in denen die Öffnung **11** des Staubraums **3** teilweise freigegeben ist. Verschiedene Stellungen des Gehäusedeckels **8** sind beispielsweise in den **Figuren 5** bis **7** dargestellt. In seiner Schließstellung **10** ist der Gehäusedeckel **8** über einen aus dem Stand der Technik bekannten und ebenfalls nicht in den Figuren dargestellten Rastmechanismus arretiert, wobei der Rastmechanismus über einen Taster **13** betätigt und aufgehoben werden kann, so dass ein Drücken des Tasters **13** ein Öffnen des Gehäusedeckels **8** hervorruft.

Die **Figuren 5 bis 7** zeigen jeweils einen Schnitt durch den erfindungsgemäßen Staubsauger **1,** wobei lediglich der Staubraum **3** mit Handgriff **4** und Gehäusedeckel **8** dargestellt sind. In der **Figur 5** ist der Gehäusedeckel **8** beispielsweise in seiner Offenstellung **12** dargestellt, in der er im vorliegenden Fall vertikal nach oben zeigt. In der **Figur 6** befindet sich der Gehäusedeckel **8** in seiner Schließstellung **10** und in der **Figur 7** ist der Gehäusedeckel **8** teilweise geöffnet.

Neben dem Staubraum **3** ist in den **Figuren 5 bis 7** ebenfalls ein Saugkanal **14** sowie ein Saugstutzen **15** innerhalb des Gehäuses **2** zu erkennen, wobei der Saugstutzen **15** den Saugkanal **14** strömungstechnisch mit dem Staubraum **3** verbindet. Ausgehend von dem Ansaugrohr **6** können Staubpartikel über den Saugkanal **14** und den Saugstutzen **15** in den Staubraum **3** gelangen. Es ist gut zu erkennen, dass der Saugkanal **14** parallel zu der Längsachse **7** des Staubraums **3** verläuft und dass der Saugstutzen **15** einen 90° Bogen beschreibt. Ein in den Staubraum **3** mündender Ausblasquerschnitt **16** des Saugstutzens **15** ist gegenüber der Längsachse **7** des Staubraums **3** um etwa **5°** geneigt, was dadurch erreicht wurde, dass der Saugstutzen **15** schräg angeschnitten wurde.

In der **Figur 5** ist eine erfindungsgemäße Halteplatte **17** gut zu erkennen, die mit einem dem Gehäusedeckel **8** abgewandten Ende **18** in einer Aufnahme **19** an einer dem Staubraum **3** zugewandten Wandung **20** des Gehäuses einliegt. In der Offenstellung **12** des Gehäusedeckels **8,** in der sich die Halteplatte **17** in einer Entnahmeposition **21** befindet, ist eine Längsachse **22** der Halteplatte **17** um einen Winkel **23** von **30°** gegenüber der Längsachse **7** des Staubraums **3,** also auch gegenüber der Vertikalen, geneigt. Dieser Winkel **23** kann je nach Ausführung zwischen 25° und 35° variieren.

Die Aufnahme **19** zur Lagerung des Endes **18** der Halteplatte **17** weist eine dem Staubraum **3** zugewandte Wandung **24** auf, die um **30°** gegenüber der Längsachse **7** des Staubraums **3** geneigt ist. Eine dieser gegenüberliegenden, dem Staubraum **3** abgewandte Wandung **25** der Aufnahme **19** verläuft parallel zu der Längsachse **7** des Staubraums **3.** Somit ist die Aufnahme **19** nach Art einer Nut mit einem Nutgrund **26** ausgebildet. Dementsprechend ist die Halteplatte **17** drehbeweglich in der Aufnahme **19** gelagert, innerhalb eines Winkelbereichs von insgesamt **30°.** Eine Drehachse **27** der Halteplatte **17** entspricht folglich einer Längsachse **28** des Nutgrundes **26.**

Die Halteplatte **17** besitzt ein dem Gehäusedeckel **8** zugewandtes Ende **29,** das gegenüber der Längsachse **22** der Halteplatte **17** geneigt ist, und zwar um etwa **10°.** Dieser geneigte Abschnitt kann als Griffelement **30** der Halteplatte **17** ausgebildet sein, an dem ein Nutzer die Halteplatte **17** gut ergreifen und handhaben kann.

Es ist deutlich zu erkennen, dass die Halteplatte **17** über einen oberen Rand **31** des Staubraums **3** hinausragt. Der Gehäusedeckel **8** weist auf einer dem Staubraum **3** zugewandten Seite hin einen Anschlag **32** auf, der bei der Überführung von der Offenstellung **12** des Gehäusedeckels **8** in seine Schließstellung **10** an einen oberen Rand **33** der Halteplatte **17** gelangt bzw. stößt und diesen bei weiterem Schließen des Gehäusedeckels 8 in Richtung der Innenwandung **20** des Staubraums **3,** sowie in Richtung der Wandung **25** der **Aufnahme19,** schiebt, so dass eine Drehung der Halteplatte **17** um ihr in der Aufnahme **19** befindliches Ende **18** erfolgt.

Der Anschlag **32** des Gehäusedeckels **8** weist eine geneigte Anschlagfläche **34** auf, die einen Winkel von etwa 45 ° mit einer Gehäusedeckeloberfläche **35** einschließt. In der Schließstellung **10** des Gehäusedeckels **8** befindet sich die Halteplatte **17** in einer Betriebsposition **36,** wobei sich der über den oberen Rand **31** des Staubraums **3** hinausragende Teil der Halteplatte **17** gänzlich in einem Innenraum des Gehäusedeckels **8** befindet. Der Anschlag **32** ist nach Art einer Rippe ausgebildet.

Die Halteplatte **17** dient zur Halterung eines nicht in den Figuren dargestellten Schmutzsammelbeutels, der auf die Halteplatte **17** aufgeschoben wird. Um zu gewährleisten, dass die Schmutzpartikel in den Schmutzsammelbeutel gelangen, weist die Halteplatte **17** eine Durchgangsöffnung **37** auf, deren Abmessungen an den Ausblasquerschnitt **16** des Saugstutzens **15** angepasst ist, wobei der Saugstutzen **15** in der Betriebsposition **36** der Halteplatte **17** durch die Durchgangsöffnung **37** führt. Dies ist in der **Figur 6** gut zu erkennen.

Soll der Schmutzsammelbeutel entfernt werden, wird zunächst der Gehäusedeckel **8** geöffnet, so dass ein Nutzer Zugang zu der Halteplatte **17** erlangt. Die Halteplatte **17** kann daraufhin manuell von ihrer Betriebsposition **36** in die Entnahmeposition **21,** in der die Längsachse **22** der Halteplatte **17** um 30 ° gegenüber der Längsachse **7** des Staubraums **3** in Richtung Staubraum **3** geneigt ist, überführt und mit samt des an der Halteplatte **17** befindlichen Schmutzsammelbeutels vom Nutzer entfernt werden. Beim Überführen der Halteplatte **17** von ihrer Betriebsposition **36** in ihre Entnahmeposition **21** wird die Halteplatte von dem Saugstutzen **15** wegbewegt, so dass letztgenannter aus der Durchgangsöffnung **37** der Halteplatte **17** herausgelangt.

Der erfindungsgemäße Staubsauger **1** besitzt eine federnde Beutelsperre **38,** die in den **Figuren 5 bis 7** und insbesondere in der **Figur 8** zu erkennen ist. Die Beutelsperre **38** ist im vorliegenden Beispiel im Querschnitt C-förmig ausgebildet und besitzt einen geraden oberen Schenkel **39,** eine von dem oberen Schenkel um 90 ° abgewinkelte Basis **40** sowie einen unteren Schenkel **41.** Die Beutelsperre **38** ist um eine Drehachse **42,** die parallel zu der Schwenkachse **9** des Gehäusedeckels **8** und durch ein der Basis **40** zugewandtes Ende des unteren Schenkels **41** verläuft, drehbar gelagert, so dass die Beutelsperre **38** von einer Sperrstellung **43** in einen Freigabestellung **44** überführbar ist.

In ihrer Sperrstellung **43** ist die Beutelsperre **38** so ausgerichtet, dass eine Längsachse **45** des oberen Schenkels **39** gegenüber einer Längsachse **46** des Saugstutzens **15** in einem Winkel von etwa 45° nach oben weist, so dass er über den oberen Rand **31** des Staubraums **3** hinausragt. Dementsprechend ist eine Längsachse **47** der Basis **40** der Beutelsperre **38** um etwa 45° gegenüber der Längsachse 7 des Staubraums **3** geneigt. Befindet sich der Gehäusedeckel **8** in seiner Offenstellung **12,** wobei die Halteplatte **17** fehlt, verhindert die Beutelsperre **38** in ihrer Sperrstellung **43** ein Schließen des Gehäusedeckels **8,** der nämlich während des Schließvorgangs mit einer Sperrrippe **48** gegen die Beutelsperre **38** stößt und ein weiteres Schließen verhindert ist.

Um die Beutelsperre **38** von ihrer Sperrstellung **43** in die Freigabestellung **44** zu überführen, ist es erforderlich, dass die Beutelsperre **38** durch ein Betätigungselement **49** betätigt wird. Dieses Betätigungselement **49** wird im vorliegenden Fall von der Halteplatte **17** gebildet. Die Halteplatte **17** wird beim Schließen des Gehäusedeckels **8** - wie oben beschrieben - um ihre Drehachse **27** gedreht, wodurch die Halteplatte **17** an die Basis **40** der Beutelsperre **38** gelangt und diese in eine Position parallel der Längsachse **7** des Staubraums **3** dreht. Somit wird ebenfalls der obere Schenkel **39** in eine Position gedreht, in der er sich in etwa parallel zu dem oberen Rand **31** des Staubraums 3 befindet. In dieser Position befindet sich die Beutelsperre **38** in ihrer Freigabestellung **44** und ein Schließen des Gehäusedeckels **8** ist möglich. Befindet sich der Gehäusedeckel **8** in seiner Schließstellung **10** ist er - wie eingangs beschrieben - durch einen Rastmechanismus in der Schließstellung **10** gehalten.

In der Freigabestellung **44** befindet sich die Beutelsperre **38** in einem vorgespannten Zustand, was bedeutet, dass sie sich automatisch wieder in ihre Sperrstellung **43** begibt, sobald der Gehäusedeckel 8 durch Betätigung des Tasters **13** geöffnet wird. Das bedeutet wiederum, dass die Beutelsperre **38** die Halteplatte **17** beim Öffnen des Gehäusedeckels **8** von ihrer Betriebsposition **36** in ihre Entnahmeposition **21** überführt, in der ein Entnehmen der Halteplatte **17** und somit des nicht in den Figuren dargestellten Schmutzsammelbeutels komfortabel möglich ist.

Im vorliegenden Beispiel ist der erfindungsgemäße Akku-Staubsauger **1** mit zwei Beutelsperren **38** ausgestattet, die jeweils seitlich des Saugstutzens **15** parallel zueinander angeordnet sind. Darüber hinaus sind die beiden Beutelsperren **38** über einen Bügel **50,** der oberhalb des Saugstutzens **15** verläuft, miteinander verbunden. Der Bügel **50** verbindet der Basis **40** abgewandte Enden der oberen Schenkel **39** miteinander.

### Bezugszeichenliste

- 1: Staubsauger
- 2: Gehäuse
- 3: Staubraum
- 4: Handgriff
- 5: Unterseite des Gehäuses
- 6: Ansaugrohr
- 7: Längsachse Staubraum
- 8: Gehäusedeckel
- 9: Schwenkachse Gehäusedeckel
- 10: Schließstellung
- 11: Öffnung des Staubraums
- 12: Offenstellung
- 13: Taster
- 14: Saugkanal
- 15: Saugstutzen
- 16: Ausblasquerschnitt Saugstutzen
- 17: Halteplatte
- 18: Ende Halteplatte (dem Gehäusedeckel abgewandt)
- 19: Aufnahme
- 20: Wandung
- 21: Entnahmeposition
- 22: Längsachse Halteplatte
- 23: Winkel Entnahmeposition
- 24: Wandung
- 25: Wandung
- 26: Nutgrund
- 27: Drehachse Halteplatte
- 28: Längsachse Nutzgrund
- 29: Ende Halteplatte zu Deckel hin
- 30: Griffelement
- 31: Oberer Rand Staubraum
- 32: Anschlag
- 33: Oberer Rand Halteplatte
- 34: Anschlagfläche
- 35: Gehäusedeckeloberfläche
- 36: Betriebsposition
- 37: Durchgangsöffnung
- 38: Beutelsperre
- 39: Gerader oberer Schenkel
- 40: Basis
- 41: Unterer Schenkel
- 42: Drehachse
- 43: Sperrstellung
- 44: Freigabestellung
- 45: Längsachse oberer Schenkel
- 46: Längsachse Saugstutzen
- 47: Längsachse Basis
- 48: Sperrrippe
- 49: Betätigungselement
- 50: Bügel

## Patentansprüche

1. Staubsauger (1) zur Reinigung von Bodenflächen und/oder Möbeln, umfassend
- ein Gehäuse (2),
- einen in dem Gehäuse (2) angeordneten Staubraum (3) zur Aufnahme von Schmutzpartikeln,
- einen dem Staubraum (3) zugeordneten Gehäusedeckel (8), der um eine Schwenkachse (9) relativ zu dem Gehäuse (2) verschwenkbar an dem Gehäuse (2) gelagert ist und zwischen einer eine Öffnung (11) des Staubraums (3) verschließenden Schließstellung (10) und einer die Öffnung (11) des Staubraums (3) freigebenden Offenstellung (12) überführbar ist, sowie
- einen Saugkanal (14) zur Führung der Schmutzpartikel ausgehend von einem Ansaugrohr (6) über einen Saugstutzen (15) in den Staubraum (3),
**gekennzeichnet, durch**
mindestens eine Beutelsperre (38), die von einer Sperrstellung (43), in der ein Schließen des Gehäusedeckels (8) verhindert ist, in eine Freigabestellung (44), in der ein Schließen des Gehäusedeckels (8) freigegeben ist, überführbar ist.

2. Staubsauger (1) nach Anspruch 1, **dadurch gekennzeichnet, dass** die Beutelsperre (38) federnd gelagert ist, wobei vorzugsweise die Beutelsperre (38) in der Sperrstellung (43) entspannt und in der Freigabestellung (44) gespannt vorliegt.

3. Staubsauger (1) nach Anspruch 1 oder 2, **gekennzeichnet durch** ein Betätigungselement (49), mittels dessen die Beutelsperre (38) von der Sperrstellung (43) in die Freigabestellung (44) überführbar ist.

4. Staubsauger (1) nach Anspruch 3, **dadurch gekennzeichnet, dass** das Betätigungselement (49) von einer Halteplatte (17) zur Halterung eines Schmutzsammelbeutels gebildet ist, die innerhalb des Staubraums (3) angeordnet ist.

5. Staubsauger (1) nach Anspruch 4, **dadurch gekennzeichnet, dass** die Halteplatte (17) an einer dem Staubraum (3) zugewandten Wandung (20) des Gehäuses (2) in einer Aufnahme (19) drehbeweglich gelagert ist, wobei die Halteplatte (17) ausgehend von einer Entnahmeposition (21), in der sie gegenüber einer Längsachse (7) des Staubraums (3) geneigt ist, in eine Betriebsposition (36), in der sie im Wesentlichen parallel zu der Längsachse (7) des Staubraums (3) angeordnet ist, überführbar ist, wobei vorzugsweise der Saugstutzen (15) ausschließlich bei Vorliegen der Halteplatte (17) in der Betriebsposition (36) in eine entsprechende Durchgangsöffnung (37) in der Halteplatte (17) hineinragt.

6. Staubsauger (1) nach Anspruch 4 oder 5, **dadurch gekennzeichnet, dass** der Gehäusedeckel (8) auf einer dem Staubraum (3) zugewandten Seite hin mindestens einen Anschlag (32) besitzt, wobei der Gehäusedeckel (8) bei Vorliegen in der Schließstellung (10) mit der in ihrer Betriebsposition (36) vorliegenden Halteplatte (17) in Kontakt steht, wobei die Halteplatte (17) bei Vorliegen in ihrer Betriebsposition (36) an der Beutelsperre (38) in ihrer Freigabestellung (44) anliegt.

7. Staubsauger (1) nach einem der vorhergehenden Ansprüche, **dadurch gekennzeichnet, dass** die Beutelsperre (38) mindestens einen Schenkel (39) und eine Basis (40) besitzt, wobei vorzugsweise eine Längsachse (45) des Schenkels (39) mit einer Längsachse (47) der Basis (40) einen Winkel zwischen 75° und 100° einschließt.

8. Staubsauger (1) nach einem der vorhergehenden Ansprüche, **dadurch gekennzeichnet, dass** die Beutelsperre (38) drehbar gelagert ist, wobei eine Drehachse (42), um die die Beutelsperre (38) drehbar ist, parallel zu der Schwenkachse (9) des Gehäusedeckels (8) verläuft, wobei die Längsachse (45) des Schenkels (39) bei Vorliegen der Beutelsperre (38) in der Sperrstellung (43) in einem Winkel gegenüber einer ebenen Gehäusedeckeloberfläche (35) verläuft und wobei die Längsachse (45) des Schenkels (39) bei Vorliegen der Beutelsperre (38) in der Freigabestellung (44) im Wesentlichen parallel zu der ebenen Gehäusedeckeloberfläche (35) verläuft.

9. Staubsauger (1) nach einem der vorhergehenden Ansprüche, **dadurch gekennzeichnet, dass** die mindestens eine Beutelsperre (38) seitlich neben dem Saugstutzen (15) angeordnet ist.

10. Staubsauger (1) nach einem der vorhergehenden Ansprüche, **dadurch gekennzeichnet, dass** auf beiden Seiten des Saugstutzens (15) jeweils eine Beutelsperre (38) angeordnet ist, wobei die beiden Beutelsperren (35) über einen oberhalb des Saugstutzens (15) verlaufenden Bügel (50) miteinander verbunden sind.

11. Staubsauger (1) nach einem der vorhergehenden Ansprüche, **dadurch gekennzeichnet, dass** der Gehäusedeckel (8) auf einer dem Staubraum (3) zugewandten Seite hin eine Sperrrippe (48) aufweist, die in einem teilweise geschlossenen Zustand des Gehäusedeckels (8) mit der Beutelsperre (38) in der Sperrstellung (43) in Kontakt steht.

12. Staubsauger (1) nach einem der vorhergehenden Ansprüche, **dadurch gekennzeichnet, dass** der Staubsauger (1) als Akku-Staubsauger (1) ausgebildet ist und einen Energiespeicher aufweist, der als wiederaufladbarer Akku ausgebildet ist, sowie einen Handgriff (4), der an dem Gehäuse (2) angeordnet und zur Führung des Staubsaugers (1) vorgesehen ist.
